# EUROPÄISCHE PATENTSCHRIFT

(11) **EP 1 859 856 B1**
(45) Veröffentlichungstag und Bekanntmachung des Hinweises auf die Patenterteilung: **12.11.2008**
(21) Anmeldenummer: 07090070.9
(22) Anmeldetag: 04.04.2007
(51) Int. Cl.: B01F 9/00

(54) **Mischvorrichtung mit Vakuum-Box**
Mixing device with vacuum compartment
Dispositif de mélange doté d'un compartiment à vide

(30) Priorität: 24.05.2006 DE 102006025643
(43) Veröffentlichungstag der Anmeldung: 28.11.2007
(73) Patentinhaber: Hauschild & Co. KG, 59075 Hamm (DE)
(72) Erfinder: Schmidt, Gerd-Ulrich, 59065 Hamm (DE); Eitzen, Theodor, 59075 Hamm (DE)
(74) Vertreter: Kayser, Christoph

(56) Entgegenhaltungen:
- EP-A- 1 316 296
- EP-A1- 0 402 668
- EP-A1- 1 293 245
- WO-A-20/05025717

## Beschreibung

Die vorliegende Erfindung betrifft eine Mischvorrichtung zum Vermischen von flüssigen, fließfähigen oder pulverförmigen Materialien, mit einem an einem Rahmen drehbar gelagerten ersten Bauteil, mit einem drehbar an dem ersten Bauteil gelagerten zweiten Bauteil, mit einer Antriebseinrichtung zur Erzeugung einer Drehbewegung des ersten Bauteils, mit einer Umlenkeinrichtung zur Übertragung und Umlenkung einer Drehbewegung des ersten Bauteils auf das zweite Bauteil, derart, dass die Drehrichtung des ersten Bauteils entgegengesetzt zu der Drehrichtung des zweiten Bauteils ist, und mit einer Vakuum-Schlauchkupplung, wobei das zweite Bauteil wenigstens eine Vakuum-Box mit einer Box-Erweiterung aufweist.

Eine solche Mischvorrichtung ist aus WO2005/025717 A1 bekannt. In der darin beschriebenen Mischvorrichtung befindet sich ein Behältnis in einer Vakuum-Box, wobei zwischen dem Behältnis und der Vakuumbox ein Abstand vorliegt. Bei Beaufschlagung eines Unterdrucks mittels einer Evakuierungsvorrichtung wird der Raum in der Vakuum-Box evakuiert. Die Wand des Behältnisses wird dadurch regelmäßig, insbesondere an den Übergängen zwischen Material und Vakuum, verformt oder gar zerstört.

Eine ähnliche Mischvorrichtung ohne Vakuumanschluss ist aus DE 101 43 439 A1 bekannt. Bei der dort beschriebenen Mischvorrichtung handelt es sich um einen sogenannten Speedmixer, bei dem die zu mischenden Substanzen in Einmaleinsätzen, Glasvials oder Spritzen unter Vakuum gemischt werden. Die für den Einsatz mit solchen Mischvorrichtungen verwendeten Behältnisse haben für die Durchführung eines solchen Mischvorgangs unter Vakuum jedoch nicht die notwendige Wandsteife oder Festigkeit, so dass sie beim Evakuieren regelmäßig verformt oder gar zerstört werden.

Das Mischen unter Vakuum ist also mit Mischvorrichtungen des eingangs genannten Standes der Technik problematisch.

Die Aufgabe der vorliegenden Erfindung ist, eine eingangs genannte Mischvorrichtung des Standes der Technik so weiter zu bilden, dass sie auch für Mischverfahren unter Vakuum einsetzbar ist.

Die Aufgabe wird dadurch gelöst, dass wenigstens ein Behältnis für die zu vermischenden Materialien in die Vakuum-Box eingepasst ist, wobei in der Box-Erweiterung ein freier Raum verbleibt, in dem ein Vakuum erzeugt werden kann.

Mit der erfindungsgemäßen Mischvorrichtung ist es möglich, nicht nur ein die zu mischenden Materialien enthaltendes Behältnis, sondern auch die Umgebung des Behältnisses in der Vakuum-Box unter Vakuum zu setzen, ohne dass die entsprechend verwendeten Behältnisse während des Mischvorgangs zerstört werden.

Ein Vorteil ist, dass das Behältnis in der Vakuum-Box eingepasst ist. Durch eine "maßgeschneiderte" Platzierung eines Behältnisses in der Vakuum-Box werden die Behältnisse an sich während des Mischvorgangs nur wenig belastet.

In einer Ausführungsform der vorliegenden Erfindung ist das zweite Bauteil als Vakuum-Box ausgebildet. In einer weiteren Ausführungsform ist das zweite Bauteil ein Mischbecher, in welchem die Vakuum-Box lösbar angeordnet ist. Im Unterschied zur ersten Ausführungsform kann die erfindungsgemäße Mischvorrichtung in der zweiten Ausführungsform auch ohne Vakuum-Box verwendet werden. In der ersten Ausführungsform müsste das gesamte zweite Bauteil gegen ein anderes zweites Bauteil mit einem Mischbecher ausgetauscht werden.

Von Vorteil ist auch, dass die Vakuum-Box einen transparenten Deckel aufweist. Dadurch kann das eingesetzte Behältnis während des Mischvorgangs beobachtet werden.

Weitere Vorteile ergeben sich aus den Merkmalen der weiteren Unteransprüche.

Eine Ausführungsform der vorliegenden Erfindung wird am folgenden anhand der Zeichnungen näher beschrieben. Es zeigen:
Fig. 1 eine schematische Seitenansicht eines ersten und zweiten Bauteils gemäß vorliegender Erfindung;
Fig. 2 eine schematische Seitenansicht einer Umlenkeinrichtung gemäß vorliegender Erfindung.
Fig. 3 eine schematische Explosionsdarstellung eines als Mischbecher ausgebildeten zweiten Bauteils, der Vakuum-Box und eines Behältnisses, gemäß vorliegende Erfindung;
Fig. 4 eine schematische Schnittdarstellung durch das zweite Bauteil aus Fig. 1 mit eingesetzter Vakuum-Box und eingesetztem Behältnis.

In Fig. 1 ist der obere Bereich einer Mischvorrichtung 1 in Seitenansicht schematisch dargestellt. Auf einem Rahmen 3 ist ein als Dreharm ausgebildetes erstes Bauteil 5 drehbar gelagert und weist eine Drehachse D1 auf. Der Dreharm 5 sitzt drehfest auf einer Welle 7 einer Antriebseinrichtung (nicht dargestellt), die im Rahmen 3 integriert sein kann. Die Drehachse der Welle 7 fällt mit der Drehachse D1 zusammen und wird im folgenden auch als Drehachse D1 bezeichnet..

An dem Rahmen 3 ist auf einer dem Dreharm 5 entgegen gerichteten Oberfläche 3.1 eine Keilriemenscheibe 9 drehfest angeordnet. Die Keilriemenscheibe 9 hat eine Durchgangsöffnung (nicht dargestellt) für die Welle 7 und ist mit einer radialen, keilförmige Vertiefungen tragenden Wirkfläche 9.1 konzentrisch zur Drehachse D1 der Welle 7 angeordnet. Die Festlegung der Keilriemenscheibe 9 an der Oberfläche 3.1 erfolgt über eine Verschraubung einer Basisfläche 9.2 mit dem Rahmen 3. Zur Festlegung ist aber auch jedes andere im Stand der Technik bekannte Befestigungsmittel verwendbar.

Der Dreharm 5 kann eine beliebige Grundform haben. In der vorliegenden Ausführungsform hat der Dreharm 5 zwei Schenkel 5.1 und 5.2. Der Schenkel 5.1 erstreckt sich in einer vertikalen Ebene durch die Drehachse D1 mit einer Hauptachse in einem Winkel, dem sogenannten Anstellwinkel, zwischen 0 und 90° radial zur Drehachse D1 der Welle 7. An einer entsprechend angewinkelten, und senkrecht zu der vertikalen Ebene ausgerichteten Oberfläche 5.3 des Schenkels 5.1 ist ein zweites Bauteil 11 drehbar gelagert und weist eine Drehachse D2 auf.

Das zweite Bauteil 11 ist als Mischbecher zur Aufnahme eines Mischgutes ausgebildet. Aufgrund der Winkelstellung des Schenkels 5.1 ergibt sich eine Winkelbeziehung zwischen der Drehachse D1 des ersten Bauteils 5 und der Drehachse D2 des zweiten Bauteils 11. Der Umfang des zweiten Bauteils 11 ist bodenseitig, das heißt, an dem Ende des zweiten Bauteils 11, welches der Oberfläche 5.3 des Schenkels 5.1 entgegen gerichtet ist, als Keilriemenscheibe 13 ausgebildet und ist somit drehfest mit dem zweiten Bauteil 11 verbunden. Die Keilriemenscheibe 13 hat einen zur Drehachse D2 konzentrische, radiale Wirkfläche 13 mit keilförmigen Vertiefungen.

An dem Dreharm 5 ist auf der Seite des Schenkels 5.1 ein erstes axiales Umlenkelement 15 angeordnet, welches drehbar an dem Dreharm 5 gelagert ist. Die Drehachse des ersten Umlenkelements 15 verläuft in der vorliegenden Ausführungsform parallel zur Drehachse D1. Das erste Umlenkelement 15 hat eine zu seiner Drehachse konzentrische, radiale glatte Wirkfläche 15.1, welche in einer horizontalen Ebene mit der Wirkfläche 9.1 der Keilriemenscheibe 9 liegt. In Figur 1 liegt nicht sichtbar, hinter dem ersten axialen Umlenkelement 15 ein zweites axiales Umlenkelement 15, das genauso wie das erste axiale Umlenkelement 15 ausgebildet ist und in der gleichen Beziehung zu der Keilriemenscheibe 9 und deren Wirkfläche 9.1 liegt. Die beiden Umlenkelemente 15 sind symmetrisch zu der Keilriemenscheibe 9 angeordnet. In einer Draufsicht stellt eine gedachte Verbindung zwischen den Drehachsen der beiden Umlenkelemente 15 und der Drehachse D1 ein gleichseitiges Dreieck dar, wobei die gedachte Verbindung zwischen den beiden Drehachsen der Umlenkelemente 15 eine Grundseite dieses Dreiecks bildet.

An der Unterseite des Dreharms 5 im Bereich des Schenkels 5.2 ist auch ein radiales Umlenkelement 17 angeordnet. Das radiale Umlenkelement 17 hat eine in der vorliegenden Ausführungsform im wesentlichen horizontale Drehachse und eine dazu konzentrische, radiale, glatte Wirkfläche. Die radiale Wirkfläche trifft an einer Stelle eine gedachte horizontale Mittelebene der Wirkfläche 9.1 der Keilriemenscheibe 9. In Fig. 1 ist direkt hinter dem radialen Umlenkelement 17, auf der anderen Seite des Dreharms 5, ein zweites axiales Umlenkelement 17 angeordnet. Auch dieses zweite axiale Umlenkelement 17 ist genauso ausgebildet, wie das dargestellte axiale Umlenkelement 17 und steht in der gleichen Beziehung zu der Keilriemenscheibe 9 und deren Wirkfläche 9.1. Die beiden radialen Umlenkelemente 17 sind symmetrisch zu der Drehachse D1 angeordnet.

In Fig. 2 ist schematisch der Umlenkmechanismus dargestellt. Der Umlenkmechanismus wird durch eine Umlenkeinrichtung gebildet, die sich in der vorliegenden Ausführungsform aus der erste Keilriemenscheibe 9, den zwei axialen Umlenkelementen 15, den zwei radialen Umlenkelementen 17 und der Keilriemenscheibe 13 zusammensetzt. Die vorgenannten Bauteile der Umlenkeinrichtung sind über ein als Keilriemen ausgebildetes flexibles Riemenelement 19 miteinander wirkverbunden. Der endlos ausgebildete Keilriemen 19 greift mit seinen Keilen in die Vertiefungen der Wirkfläche 9.1 der Keilriemenscheibe 9 ein, verläuft mit seiner glatten Unterseite um einen Teilumfang der Wirkflächen 15.1 der beiden axialen Umlenkelemente 15 und, ebenfalls mit seiner glatten Seite, um einen Teilumfang der Wirkfläche 17.1 der radialen Umlenkelemente 17 und schließlich mit seiner Keilseite um einen Teilumfang der Wirkfläche 13.1 der Keilriemenscheibe 13. Mit Drehung des Dreharms 5 um die Drehachse D1 wird die Drehbewegung über die Umlenkeinrichtung auf das zweite Bauteil 11, den Mischbecher, in einer entgegen gesetzte Drehbewegung übertragen.

In Fig.2 sind die Drehachsen D1 und D2 in ihrer Winkelbeziehung zueinander und die Durchmesser der Bauteile der Umlenkeinrichtung dargestellt. Durch eine geeignete Wahl der Winkelbeziehung zwischen D1 und D2 und durch eine geeignete Wahl der Durchmesser, können, je nach Mischgut, unterschiedliche Drehgeschwindigkeiten eingestellt werden, ohne daß sich das grundlegende Bauprinzip verändert. Mit der beschriebenen Umlenkeinrichtung gemäß vorliegender Erfindung erfolgt regelmäßig eine Untersetzung der Drehgeschwindigkeit des ersten Bauteils 5 zum zweiten Bauteil 11. Es ist theoretisch aber auch möglich in geeigneten Fällen die Umlenkeinrichtung so zu gestalten, daß eine Übersetzung erfolgt. Es ist auch möglich, daß die Umlenkeinrichtung mehr als zwei axiale und/oder radiale Umlenkelemente 15, 17 aufweist. Auch können zwischen den axialen Umlenkeichrichtungen 15 und den radialen Umlenkeinrichtungen 17 und zwischen den radialen Umlenkeinrichtungen 17 und der Keilriemenscheibe 13 weitere Umlenkeinrichtungen vorgesehen sein, deren Wirkflächen Winkelpositionen zwischen denjenigen der Wirkflächen 15.1, 17.1 und 13.1 annehmen, um den Keilriemen 19 führend zu stützen.

Auf der Oberseite des Dreharms 5 ist ein Drehteller 21 angeordnet (Fig. 1), der eine Öffnung aufweist, in die das zweite Bauteil 11 teilweise eingreift.

In Fig. 3 ist schematisch in Explosionsdarstellung das erfindungsgemäße zweite Bauteil 11 in seinen Einzelteilen dargestellt.

Das zweite Bauteil 11 ist als Mischbecher ausgebildet, in den eine Vakuum-Box 23 eingesetzt ist. Die Vakuum-Box 23 ist in der dargestellten bevorzugten Ausführungsform passgenau zum Mischbecher 11 bzw. zum Inneren des Mischbechers 11 ausgebildet (Fig. 4). In die Vakuum-Box 23 ist ein Behältnis 25 eingesetzt, das in der vorliegenden Ausführungsform als Eimer ausgebildet ist. Das Behältnis 25 enthält ein zu mischendes Material (nicht dargestellt) und ist mit einem Deckel 25.1 verschließbar.

Die Vakuum-Box 23 ist mit einem Box-Deckel 23.1 verschließbar. In der dargestellten Ausführungsform ist der Box-Deckel 23.1 transparent bzw. durchsichtig ausgebildet, kann aber in anderen Ausführungsformen auch opak ausgebildet sein.

Der Box-Deckel 23.1 weist ein zentrales Durchgangsloch 23.2 auf, in die eine Vakuum-Schlauchkupplung 27 dichtend einsetzbar ist. An die Vakuum-Schlauchkupplung 27 kann ein Schlauch (nicht dargestellt) oder dgl. angeschlossen sein, der eine Verbindung zu einer Evakuierungseinrichtung (nicht dargestellt) herstellt.

In Fig. 4 sind die zu Fig. 3 beschriebenen Bauteile in einem zusammengesetzten Zustand dargestellt.

Das zweite Bauteil 11 hat eine Bodenfläche 11.1 sowie wenigstens eine Bauteil-Seitenwand 11.2. Die Bauteil-Seitenwand 11.2 hat auf ihrer Innenseite mehrere Bauteil-Schultern 11.3, die jeweils in einer zum Boden 11.1 parallelen Ebene A, B liegen. Die Bauteil-Seitenwand 11.2 bildet an ihrem freien Ende einen Flansch 11.4, an dem Durchgangslöcher 11.5 für Befestigungseinrichtungen (nicht dargestellt) für andere Einsätze vorgesehen sein können. Die Bauteil-Schultern 11.3 und der Flansch 11.4 bilden eine Auflagefläche 11.6 für die Vakuum-Box 23.

Die Vakuum-Box 23 weist ebenfalls einen Boden 23.3 sowie wenigstens eine Box-Seitenwand 23.4 auf. Die Anzahl der Box-Seitenwände 23.4 entspricht der Anzahl der Bauteil-Seitenwände 11.2 des zweiten Bauteils 11. Im Falle einer runden Geometrie, wie im vorliegenden Fall, gibt es demnach jeweils nur eine Bauteil-Seitenwand 11.2 bzw. Box-Seitenwand 23.4.

Die Box-Seitenwand 23.2 hat Box-Schultern 23.5 an der Innenseite und entsprechende Box-Überhänge 23.6 (siehe auch Fig. 3), die im zusammengebauten Zustand gemäß Fig. 4 in der gleichen Ebene A, B liegen, wie die Bauteil-Schultern 11.3. Die Box-Überhänge 23.6 sind in ihren Abmessungen den Bauteil-Schultern 11.3 komplementär, so dass die Box-Überhänge 23.4 an der Außenseite der Vakuum-Box 23 passgenau auf den Schultern 11.3 an der Innenwand des zweiten Bauteils liegen, wenn die Vakuum-Box 23 in das zweite Bauteil 11 eingesetzt ist.

Die Vakuum-Box 23 weist im oberen Teil eine Box-Erweiterung 23.7, mit einer Außenfläche, die passgenau an einer Außenfläche des Flansches 11.4 anliegt. Die Box-Erweiterung 23.7 bildet an ihrem freien Ende 23.9 innenseitig eine Erweiterung-Schulter 23.10, auf welcher der Vakuum-Deckel 23.1 im Betrieb dichtend anliegt.

In die Vakuum-Box 23 ist ein als Eimer ausgebildetes Behältnis 25 eingesetzt. Das Behältnis 25 hat ebenfalls eine Bodenseite 25.2 sowie wenigstens eine Behältnis-Seitenwand 25.3. Auch für das Behältnis 25 gilt, dass die Anzahl der Behältnis-Seitenwände 25.3 der Anzahl der Bauteil-Seitenwände 11.2 entspricht. Die Behältnis-Seitenwand 25.3 steht nicht senkrecht auf der Bodenseite 25.2 sondern in einem im Schnitt geringfügig größeren Winkel als 90° Grad. Dadurch hat das Behältnis 25 bodenseitig eine geringere Querschnittsbreite als deckeiseitig. In Fig. 4 ist zu erkennen, dass die Behältnis-Seitenwand 25.3 in einem solchen Winkel von der Bodenseite 25.2 nach oben verläuft, dass die Behältnis-Seitenwand 25.3 auf der Höhe der Box-Schultern 23.5 sowie am Beginn der Box-Erweiterung 23.7 an der Innenwand der Vakuum-Box 23 anliegt. Das Behältnis 25 erstreckt sich im eingesetzten Zustand mit seinem Behältnis-Deckel 25.1 umfänglich in den größeren Raum der Box-Erweiterung 23.7, wobei allerdings ein Abstand zur Innenwand der Box-Erweiterung 23.7 verbleibt. Zwischen dem Behältnis-Deckel 25.1 und dem Box-Deckel 23.1 ist verbleibt ebenfalls ein freier Raum. Über die Vakuum-Schlauchkupplung 27 und die mit dieser in Verbindung stehende Evakuierungseinrichtung (nicht dargestellt) wird in dem freien Raum der Box-Erweiterung 23.7, um den Behältnis-Deckel 25.1 herum, ein Unterdruck erzeugt, dessen Stärke an der Evakuierungseinrichtung einstellbar ist.

Aufgrund des passgenauen Einsatzes des Behältnisses 25 in der Vakuum-Box 23 und dieser wiederum in dem zweiten Bauteil 11 hat der Unterdruck kaum Einfluss auf die Formgebung des Behältnisses 25.

In alternativen Ausführungsformen kann das zweite Bauteil 11 auch direkt als Vakuum-Box 23 ausgebildet sein, so dass dann eine Ausbildung des zweiten Bauteils 11 als Mischbecher entfallen kann.

## Patentansprüche

1. Mischvorrichtung zum Vermischen von flüssigen, fließfähigen oder pulverförmigen Materialien, mit einem an einem Rahmen (3) drehbar gelagerten ersten Bauteil (5), mit einem drehbar an dem ersten Bauteil (5) gelagerten zweiten Bauteil (11), mit einer Antriebseinrichtung zur Erzeugung einer Drehbewegung des ersten Bauteils (5), mit einer Umlenkeinrichtung (9, 13, 15) zur Übertragung und Umlenkung einer Drehbewegung des ersten Bauteils (5) auf das zweite Bauteil (11), derart, dass die Drehrichtung des ersten Bauteils (5) entgegengesetzt zu der Drehrichtung des zweiten Bauteils (11) ist, und mit einer Vakuum-Schlauchkupplung (27), wobei das zweite Bauteil (11) wenigstens eine Vakuum-Box (23) aufweist,
**dadurch gekennzeichnet, dass** die Vakuum-Box eine Box-Erweiterung (23.7) aufweist, wobei
wenigstens ein Behältnis (25) für die zu vermischenden Materialien in der Vakuum-Box (23) eingepasst ist, wobei in der Box-Erweiterung (23.7) ein freier Raum um den Behältnis-Deckel herum verbleibt, in dem ein Vakuum erzeugt werden kann.

2. Mischvorrichtung nach Anspruch 1,
**dadurch gekennzeichnet,**
**dass** das zweite Bauteil (11) als die Vakuum-Box (23) ausgebildet ist.

3. Mischvorrichtung nach Anspruch 1,
**dadurch gekennzeichnet,**
**dass** das zweite Bauteil (11) ein Mischbecher ist, in dem die Vakuum-Box (23) lösbar angeordnet ist.

4. Mischvorrichtung nach Anspruch 3,
**dadurch gekennzeichnet,**
**dass** die Vakuum-Box (23) in den Mischbecher eingepasst ist.

5. Mischvorrichtung nach einem der vorstehenden Ansprüche,
**dadurch gekennzeichnet,**
**dass** die Vakuum-Box (23) einen transparenten Box-Deckel (23.1) aufweist.

6. Mischvorrichtung nach Anspruch 7,
**dadurch gekennzeichnet,**
**dass** der Box-Deckel (23.1) einen Anschluss (23.2) für die Vakuum-Schlauchkupplung (27) aufweist.

7. Mischvorrichtung nach einem der vorstehenden Ansprüche,
**dadurch gekennzeichnet,**
**dass** jedes Behältnis (25) einen Behältnis-Deckel (25.1) aufweist.

8. Mischvorrichtung nach Anspruch 7,
**dadurch gekennzeichnet,**
**dass** sich der freie Raum der Box-Erweiterung (23.7) zwischen einer Innenwand der Box-Erweiterung (23.7) und dem Behältnis-Deckel (25.1) sowie zwischen dem Box-Deckel (23.1) und dem Behältnis-Deckel (25.1) erstreckt.

9. Mischvorrichtung nach einem der vorstehenden Ansprüche,
**dadurch gekennzeichnet,**
**dass** in der Vakuum-Box (23) wenigstens eine dichtende Schulter (23.5, 23.10) angeordnet ist.

10. Mischvorrichtung nach Anspruch 9,
**dadurch gekennzeichnet,**
**dass** eine Behältnis-Seitenwand (25.3) an der Box-Schulter (23.5) und an der Erweiterung-Schulter (23.10) anliegt.

## Claims

1. Mixing device for mixing liquid, flowable or pulverulent materials, with a first component (5), which is mounted such that it can rotate on a frame (3), with a second component (11), which is mounted such that it can rotate on the first component (5), with a drive device for generating a rotary movement of the first component (5), with a deflecting device (9, 13, 15) for transferring and deflecting a rotary movement of the first component (5) to the second component (11) in such a manner that the direction of rotation of the first component (5) is opposite to the direction of rotation of the second component (11), and with a vacuum hose coupling (27), with the second component (11) having at least one vacuum compartment (23),
**characterised in that** the vacuum compartment has a compartment extension (23.7), with at least one container (25) for the materials to be mixed being fitted in the vacuum compartment (23), with a free space remaining around the container lid in the compartment extension (23.7), in which free space a vacuum can be generated.

2. Mixing device according to Claim 1,
**characterised in that**
the second compartment (11) is configured as the vacuum compartment (23).

3. Mixing device according to Claim 1,
**characterised in that**
the second compartment (11) is a mixing bowl, in which the vacuum compartment (23) is releasably arranged.

4. Mixing device according to Claim 3,
**characterised in that**
the vacuum compartment (23) is fitted into the mixing bowl.

5. Mixing device according to one of the preceding claims,
**characterised in that**
the vacuum compartment (23) has a transparent compartment lid (23.1).

6. Mixing device according to Claim 7,
**characterised in that**
the compartment lid (23.1) has a connection (23.2) for the vacuum hose coupling (27).

7. Mixing device according to one of the preceding claims,
**characterised in that**
each container (25) has a compartment lid (25.1).

8. Mixing device according to Claim 7,
**characterised in that**
the free space of the compartment extension (23.7) extends between an inner wall of the compartment extension (23.7) and the container lid (25.1) and between the compartment lid (23.1) and the container lid (25.1).

9. Mixing device according to one of the preceding claims,
**characterised in that**
at least one sealing shoulder (23.5, 23.10) is arranged in the vacuum compartment (23).

10. Mixing device according to Claim 9,
**characterised in that**
a container side wall (25.3) bears against the compartment shoulder (23.5) and against the extension shoulder (23.10).

## Revendications

1. Dispositif de mélange pour mélanger des matières liquides, fluides ou pulvérulentes avec un premier élément constitutif (5) logé de façon rotative sur un cadre (3), avec un deuxième élément constitutif (11) logé de façon rotative sur le premier élément constitutif (5), avec un système d'entraînement pour générer un mouvement de rotation du premier élément constitutif (5), avec un système de renvoi (9, 13, 15) pour transmettre et renvoyer un mouvement de rotation du premier élément constitutif (5) sur le deuxième élément constitutif (11), de sorte que le sens de rotation du premier élément constitutif (5) soit opposé au sens de rotation du deuxième élément constitutif (11), et avec un accouplement sous vide par flexible (27), le deuxième élément constitutif (11) comportant au moins une boîte à vide (23),
**caractérisé en ce que** la boîte à vide comporte un évasement de boîte (23.7), au moins un contenant (25) pour les matières à mélanger étant ajusté dans la boîte à vide (23), un espace libre dans lequel il est possible de générer un vide restant ménagé autour du couvercle du contenant, dans l'évasement de boîte (23.7).

2. Dispositif de mélange selon la revendication 1,
**caractérisé en ce que**
le deuxième élément constitutif (11) est réalisé sous la forme de la boîte à vide (23).

3. Dispositif de mélange selon la revendication 1,
**caractérisé en ce que**
le deuxième élément constitutif (11) est une cuve mélangeuse, dans laquelle la boîte à vide (23) est disposée de façon amovible.

4. Dispositif de mélange selon la revendication 3,
**caractérisé en ce que**
la boîte à vide (23) est ajustée dans la cuve mélangeuse.

5. Dispositif de mélange selon l'une quelconque des revendications précédentes,
**caractérisé en ce que**
la boîte à vide (23) comporte un couvercle de boîte (23.1) transparent.

6. Dispositif de mélange selon la revendication 7,
**caractérisé en ce que**
le couvercle de boîte (23.1) comporte un raccord (23.2) pour l'accouplement sous vide par flexible (27).

7. Dispositif de mélange selon l'une quelconque des revendications précédentes,
**caractérisé en ce que**
chaque contenant (25) comporte un couvercle du contenant (25.1).

8. Dispositif de mélange selon la revendication 7,
**caractérisé en ce que**
l'espace libre de l'accouplement sous vide par flexible (23.7) s'étend entre une paroi intérieure de l'évasement de boîte (23.7) et le couvercle du contenant (25.1), ainsi qu'entre le couvercle de boîte (23.1) et le couvercle du contenant (25.1).

9. Dispositif de mélange selon l'une quelconque des revendications précédentes,
**caractérisé en ce que**
dans la boîte à vide (23) est disposé au moins un épaulement d'étanchéité (23.5, 23.10).

10. Dispositif de mélange selon la revendication 9,
**caractérisé en ce qu'**
une paroi latérale de contenant (25.3) est adjacente à l'épaulement de boîte (23.5) et à l'épaulement de l'évasement (23.10).
